# EUROPÄISCHE PATENTANMELDUNG

(11) **EP 4 625 449 A1**
(43) Veröffentlichungstag der Anmeldung: **01.10.2025**
(21) Anmeldenummer: 25166925.5
(22) Anmeldetag: 28.03.2025
(51) Int. Cl.: H01F 17/06, H01F 27/28, H01F 27/30, H01F 27/32

(54) **INDUKTIVES BAUELEMENT MIT BLANKEN MEHRDRAHT-WICKLUNGEN**

(30) Priorität: 28.03.2024 DE 102024108941
(71) Anmelder: Vacuumschmelze GmbH & Co. KG, 63450 Hanau (DE)
(72) Erfinder: HUNDT, Harald, 63450 Hanau (DE); SCHULZE, Axel, 63450 Hanau (DE)
(74) Vertreter: Westphal, Mussgnug & Partner, Patentanwälte mbB

(57) **Zusammenfassung**

Die hier beschriebenen Ausführungsbeispiele betreffen ein induktives Bauelement mit einem ringförmigen Magnetkern, der in einem Kerngehäuse aus Kunststoff angeordnet ist, sowie mit elektrisch isolierenden Trennstegen, die an dem Kerngehäuse angeordnet sind und von diesem abstehen und die einen Bereich entlang (in Umfangrichtung) des Ringkerns in mehrere Segmente unterteilen, wobei jeder Trennsteg eine Aussparung aufweist. Das Bauelement weist weiter (mindestens) eine aus mehreren nicht isolierten Einzeldrähten gebildete Wicklung mit mehreren Windungen auf, wobei die Einzeldrähte zusammen so um das Kerngehäuse gewickelt sind, dass in jedem Segment eine Windung angeordnet ist und die Einzeldrähte nach jeder Windung durch die Aussparung in einem der Trennstege in ein benachbartes Segment geführt werden.

## Beschreibung

### TECHNISCHES GEBIET

Die vorliegende Beschreibung betrifft ein induktives Bauelement mit einem ringförmigen Magnetkern.

### HINTERGRUND

Induktive Bauelemente sind passive elektrische oder elektronische Bauelemente, bei welchen üblicherweise ein weichmagnetischer Kern von einem Leitungsdraht umwickelt wird. Dabei müssen der weichmagnetische Kern und der Leitungsdraht voneinander elektrisch isoliert sein. Des Weiteren müssen die einzelnen Windungen einer Wicklung voneinander isoliert sein, um Kurzschlüsse zwischen benachbarten Windungen zu verhindern. Dies erfolgt in der Regel durch eine isolierende Beschichtung des Leitungsdrahts (üblicherweise mit einem Lack). Zusätzlich kann der Kern in ein isolierendes Gehäuse eingebaut werden, welches auch gleichzeitig als mechanischer Schutz des weichmagnetischen Kerns fungiert. Ein solches Gehäuse wird Kerngehäuse genannt.

Eine wichtige Art von induktiven Bauelementen sind Drosseln. Drosseln werden unter anderem eingesetzt, um Störpulse zu unterdrücken. Drosseln können einen ringförmigen Magnetkern aufweisen. Üblicherweise werden z. B. für stromkompensierte Drosseln ringförmige Magnetkerne mit Kerngehäuse verwendet.

Die Auslegung induktiver Bauelemente mit ringförmigen Magnetkern unterliegt einer Vielzahl von Randbedingungen. Um hohe Induktivitäten zu erreichen, erfolgt die Wicklung in der Regel auf einem Magnetkern mit mittlerer oder hoher Permeabilität, der aber wegen verschiedenster Einbaubedingungen möglichst klein sein sollte. In der EP 2 200 052 B1 ist eine stromkompensierte Drossel beschrieben, bei der der Leitungsdraht durch das Innenloch des Kerngehäuses rund um den Kern geführt wird. Das Kerngehäuse dient sowohl als Isolator als auch als stabiler Schutz für den Magnetkern, da das Kerngehäuse die Zugkräfte beim Aufbringen des Drahtes aufnimmt und eine direkte Krafteinwirkung auf den Magnetkern verhindert. Das Kerngehäuse erfordert daher ein Material mit hoher Festigkeit. Ein übliches Kerngehäusematerial ist Kunststoff. Aufgrund der begrenzten Festigkeit von z.B. Kunststoff, sind hier relativ große Wandstärken notwendig.

Beim Wickeln von dickeren Drähten kommt es aufgrund des größeren Wickelzugs zu einer hohen mechanischen Belastung des Kerngehäuses. Um ein enges Anliegen der Drähte am Kerngehäuse zu erreichen, muss der Draht beim Durchziehen durch das Kerngehäuse straffgezogen werden. Die hierbei wirkenden Kräfte werden im Wesentlichen von den Kerngehäusekanten aufgenommen. Da z.B. stromkompensierte Drosseln oft für optimierte Lösungen mit kleinem Volumen hochpermeable Kerne aus nanokristallinen Legierungen aufweisen, ist der Magnetkern zusätzlich auch aufgrund der Magnetostriktion vor Kräften zu schützen.

In DE 102018 112 975 A1 wird dieses Problem gelöst, indem die einzelnen Windungen einer Wicklung aus mehreren Teilen (Bügeln) zusammengesetzt werden. Beim Zusammenbau werden die z.B. u-förmigen Bügel auf das ringförmige Kerngehäuse aufgesteckt und miteinander verbunden. Dadurch wird eine mechanische Belastung des Kerns beim Wickeln vermieden. Dies stellt allerdings ein aufwendigeres Verfahren dar, insbesondere bei kleinen Stückzahlen.

Bei üblichen Kunststoffgehäusen mit Wandstärken von 1-2 mm enden die Möglichkeiten zum Bewickeln von Ringkernen bei Drahtstärken von 1,5-2,5 mm Kupferdraht. Um dickere Drähte benutzen zu können, müssen entweder neue, deutlich festere Kunststoffgehäuse konstruiert und gebaut werden, oder eine andere Technik zum Bewickeln oder Aufbringen der Windungen angewendet werden.

Eine Alternative ist die Nutzung von verdrillten dünnen Drähten (HF-Litze), welche das Problem der Begrenzung der Zugkräfte prinzipiell lösen, aber andere Nachteile wie z.B. schlechteres Hochfrequenzverhalten durch die erhöhten Kapazitäten zwischen den Windungen, höhere Drahtkosten und höhere Kosten für die Anschlusstechnik mit sich bringen.

Wünschenswert wäre eine Wicklungstechnik, bei der das Kerngehäuse wesentlich geringere Wickelkräfte aufnehmen muss, ohne sich zu verformen bzw. ohne die Kräfte an den Magnetkern zu übertragen, und die gleichzeitig für die Bewicklung mit dickeren Drähten geeignet ist. Außerdem sollten vorteilhafte Hochfrequenzeigenschaften vorhanden sein.

Die Erfinder haben es sich zur Aufgabe gemacht, eine neue Technik zur Herstellung einer Wicklung eines induktiven Bauelements zu schaffen, welche die oben beschriebenen Probleme vermeidet oder zumindest teilweise mildert.

### ZUSAMMENFASSUNG

Die oben genannte Aufgabe wird durch ein induktives Bauelement gemäß dem Anspruch 1 gelöst. Verschiedene Ausführungsbeispiele und Weiterentwicklungen sind Gegenstand der abhängigen Ansprüche.

Ein Ausführungsbeispiel betrifft ein induktives Bauelement mit einem ringförmigen Magnetkern, der in einem Kerngehäuse aus Kunststoff angeordnet ist, sowie mit elektrisch isolierenden Trennstegen, die an dem Kerngehäuse angeordnet sind und von diesem abstehen und die einen Bereich entlang (in Umfangrichtung) des Ringkerns in mehrere Segmente unterteilen, wobei jeder Trennsteg eine Aussparung aufweist. Das Bauelement weist weiter (mindestens) eine aus mehreren nicht isolierten Einzeldrähten gebildete Wicklung mit mehreren Windungen auf, wobei die Einzeldrähte zusammen so um das Kerngehäuse gewickelt sind, dass in jedem Segment eine Windung angeordnet ist und die Einzeldrähte nach jeder Windung durch die Aussparung in einem der Trennstege in ein benachbartes Segment geführt werden.

In einem Ausführungsbeispiel bilden mindestens zwei über eine Trägerplatte miteinander verbundene Trennstege ein Segmenttrennelement, das an dem Kerngehäuse angeordnet ist. Die Einzeldrähte können mit einem korrosionsbeständigen elektrisch leitfähigen Material beschichtet sein. In einem Ausführungsbeispiel bestehen die Einzeldrähte aus Kupfer und sind mit Zinn beschichtet. Die blanken Einzeldrähte können verdrillt sein. In manchen Ausführungsbeispielen sind die Einzeldrähte zumindest teilweise miteinander verlötet.

In einem Ausführungsbeispiel steht jeder Trennsteg senkrecht vom Kerngehäuse ab, insbesondere in beide axiale Richtungen und nach innen in radialer Richtung (hin zum Zentrum des Ringkerns). Die Trennstege können integrale Bestandteile des Kerngehäuses sein. Alternativ kann das Segmenttrennelement auf das Kerngehäuse aufgesteckt sein oder an dem Kerngehäuse angeklebt sein.

In einem Ausführungsbeispiel ist das mindestens eine Segmenttrennelement zusammenklappbar ausgestaltet und umfasst insbesondere zwei über ein (z.B. Folien-) Scharnier miteinander verbundene Teile. Das Segmenttrennelement kann entlang des Innenumfangs des Ringkerns ausgeklappt angeordnet werden. Es kann genügen, dass das mindestens eine Segmenttrennelement nur mittels der Einzeldrähte am Ringkern fixiert ist.

Der Ringkern kann beispielsweise ein Ringbandkern sein, und der Magnetkern des Ringkerns kann aus einer amorphen oder nanokristallinen Legierung bestehen. Der Ringkern kann eine magnetische Permeabilität von 40000 oder mehr aufweisen. Der Innendurchmesser des Ringkerns kann 5 mm oder mehr betragen und die Einzeldrähte können einen Durchmesser von 1 mm oder mehr aufweisen. Die Enden der Leitungsdrähte können verdrillt sein, sodass die Enden der Leitungsdrähte Einzelkontakte bilden.

### KURZE BESCHREIBUNG DER ABBILDUNGEN

Verschiedene Ausführungsbeispiele werden nachfolgend anhand von Abbildungen näher erläutert. Die Darstellungen sind nicht zwangsläufig maßstabsgetreu und die Erfindung beschränkt sich nicht nur auf die dargestellten Aspekte. Vielmehr wird Wert darauf gelegt, die den dargestellten Ausführungsbeispielen zugrunde liegenden Prinzipien darzustellen.
Figur 1 zeigt einen erfindungsgemäßen Drosselkörper in Schrägansicht.
Figur 2 zeigt einen erfindungsgemäßen bewickelten Drosselkörper in Draufsicht.
Figur 3 zeigt ein erfindungsgemäßes Segmenttrennelement.
Figur 4 zeigt einen erfindungsgemäßen Drosselkörper in Schrägansicht mit mehreren Segmenttrennelementen.
Figur 5 zeigt einen erfindungsgemäßes klappbares Segmenttrennelement.

### DETAILIERTE BESCHRIEBUNG

Die hier beschriebenen Ausführungsbeispiele ermöglichen einen einfachen Aufbau eines induktiven Bauelements mit ringförmigem Magnetkern, wobei insbesondere das Bewickeln des Kerngehäuses mit dickeren Drahtdurchmessern ermöglicht und gleichzeitig vorteilhafte Hochfrequenzeigenschaften erzielt werden sollen. Die Kräfte, welche auf das Kerngehäuse beim Wickeln wirken, werden dabei vergleichsweise klein gehalten. Der hier beschriebenen Aufbau ist besonders geeignet für induktive Bauelemente mit hochpermeablem Kern, welche in der Regel entsprechend empfindlich gegen mechanische Einflüsse sind.

Fig. 1 zeigt exemplarisch einen unbewickelten Drosselkörper 101 in Schrägansicht. Der Drosselkörper 101 umfasst einen Ringkern 10 sowie ein ringförmiges Kerngehäuse 11, welches den Ringkern 10 vollständig umschließt. In diesem Ausführungsbeispiel weist der Ringkern 10 eine rechteckige Querschnittsfläche auf. Je nach Anwendung kann der Ringkern 10 einen Luftspalt aufweisen. Es sind jedoch auch andere Querschnittsformen möglich. Das Kerngehäuse 11 besteht aus einem elektrisch isolierenden Material, z.B. aus Kunststoff. Der Ringkern 10 hat nicht notwendigerweise eine kreisrunde Kontur. Im Allgemeinen wird jeder Magnetkern, der einer geschlossenen Kontur folgt (z.B. einem Polygonzug, einer Ellipse, einem Oval, etc), als Ringkern bezeichnet. Der Innendurchmesser (bei kreisförmigen Ringkernen) beträgt häufig über 5 mm. Der Magnetkern besteht üblicherweise aus weichmagnetischem Material und kann als Ringbandkern ausgeführt sein. Der Ringbandkern kann z.B. aus einer amorphen oder nanokristallinen Legierung bestehen. Oftmals besitzt der Magnetkern eine magnetische Permeabilität von über 40000.

In dem dargestellten Beispiel ist auf das Kerngehäuse 11 mindestens ein Segmenttrennelement 102 aufgesteckt. In dem dargestellten Beispiel weist das Segmenttrennelement 102 zwei Trennstege 21 auf, die zwei Segmente entlang des Umfangs des Ringkerns definieren, wobei nach der Bewicklung des Ringkerns sich in jedem Segment eine Windung der Wicklung befindet. Die Anzahl der Segmente (und damit die Anzahl der Trennstege 21) korrespondiert also mit der Anzahl der Windungen. Die Trennstege 21 stehen in radialer Richtung (von der inneren Mantelfläche nach innen) sowie in axialer Richtung (von der oberen und unteren Deckfläche nach oben bzw. unten) von dem Kerngehäuse 11 ab. Jeder Trennsteg 21 kann einen Aussparung 23 aufweisen, durch die hindurch die Wicklungsdrähte von einem Segment in das nächste Segment hindurchgeführt werden können. In dem dargestellten Beispiel befinden sich die Aussparungen 23 auf der Oberseite des Kerngehäuses 11 (was jedoch nicht notwendigerweise der Fall sein muss).

In dem dargestellten Beispiel ist das Segmenttrennelement 102 auf das Kerngehäuse aufgesteckt, also formschlüssig mit dem Kerngehäuse 11 verbunden. Zu diesem Zweck weist das Segmenttrennelement 102 eine Trägerplatte 22 (Verbindungsplatte) auf, auf der die Trennstege 21 angeordnet sind und die eine Form aufweist, die komplementär ist zu der Form des Kerngehäuses, sodass die Trägerplatte 22 auf das Kerngehäuse aufgesteckt werden kann. In dem dargestellten Beispiel erstreckt sich die Trägerplatte entlang der inneren Mantelfläche und auch entlang der oberen und unteren Deckfläche des Kerngehäuses 11. Das heißt, die Trägerplatte 22 weist eine u-förmige Querschnittsfläche auf (bei einem Schnitt in diametraler Richtung). Das Kerngehäuse 11 und die Trägerplatte 22 des Segmenttrennelement 102 können auch so ausgestaltet sein, dass die Trägerplatte 22 beim Aufstecken auf das Kerngehäuse 11 an diesem einrastet (Snap-in-Verbindung).

Das Segmenttrennelement 102 muss kein separates Bauteil sein. Die Trennstege 21 mit Aussparungen 23 können auch ein integraler Bestandteil des Ringkerngehäuses 11 sein. Auf die Trägerplatten 22 könnte dann verzichtet werden, da diese primär der Befestigung der Trennstege 21 auf dem Ringkergehäuse 11 dienen. Das heißt, die Gehäusewand des Kerngehäuses 11 selbst fungiert als Trägerplatte. Die Trennstege 21 und die Trägerplatten 22 werden üblicherweise aus Kunststoff gefertigt. Für die Herstellung eines Segmenttrennelements 102 würde sich z. B. ein Spritzgussverfahren anbieten. Auch für die Herstellung eines Kerngehäuses 11 mit integrierten Trennstegen 21 wäre das Spritzgussverfahren eine einfache Variante. Die Trennstege 21 müssen sich nicht zwingend in drei Richtungen (nach oben, nach unten, und nach innen) erstrecken. Es wäre auch möglich, lediglich den radial nach innen gerichteten Teil des Trennstegs mit einem axial ausgeprägten (z.B. nach oben gerichteten) Teil des Trennstegs mit der Aussparung auszuführen, und auf den axial gegenüberliegenden (z.B. den nach unten gerichteten) Teil des Trennstegs zu verzichten. Der Trennsteg hätte dann eine L-Form. Die Aussparung 23 ist optional, kann aber die Führung der Wicklungsdrähte verbessern.

Fig. 2 zeigt exemplarisch einen erfindungsgemäßen bewickelten Spulenkörper 103 in Draufsicht. Auf dem Ringkern (genauer gesagt auf dem Kerngehäuse 11) befindet sich mehrere aneinander gereihte Segmenttrennelemente 102, welche mehrere Trennstege 21 mit Aussparungen 23 aufweisen. Wie oben erläutert, können die Trennstege auf einer Trägerplatte 22 angeordnet sein. Die Segmenttrennelemente 102 umschließen circa den halben Ringkern 10. In manchen Ausführungsbeispielen sind mehrere Segmenttrennelemente nebeneinander auf einem Ringkern angeordnet, um so einen größeren Teil des Ringkerns 10 abzudecken und um die Montage zu erleichtern. Alternativ könnten die Trennstege 21 auch ein integraler Bestandteil des Gehäuses 11 des Ringkerns 10 sein. Es versteht sich, dass die Wicklungen sich um den gesamten Ringkern erstrecken können, auch wenn in dem Beispiel aus Fig. 2 nur der halbe Ringkern bewickelt ist. Bei stromkompensierten Drosseln sind in der Regel zwei Wicklungen auf dem Kern angeordnet. In dem dargestellten Beispiel ist der Rinkern 10 mit zwei Einzeldrähten 31a und 31b umwickelt. Bei den Einzeldrähten 31a und 31b handelt es sich um blanke (d.h. unisolierte) Drähte, die einander an mehrfach berühren. Es versteht sich, dass mehr als zwei Einzeldrähte verwendet werden können. Lediglich zur einfacheren Darstellung sind in Fig. 2 nur zwei Einzeldrähte dargestellt.

Der Bereich entlang des Ringkerns 10 zwischen zwei Trennstegen 21 bildet ein Segment, d.h. jeder Trennsteg trennt zwei benachbarte Segmente. Das Segmenttrennelement 102 teilt somit den Ringkern entlang seines Umfangs in mehrere Segmente auf. Die beiden Einzeldrähte 31a und 31b werden zusammen so um den Ringkern 10 gewickelt, dass diese zusammen in jedem Segment genau eine Windung bilden. Über die Aussparungen 23 werden die Einzeldrähte 31a und 31b, nachdem sie eine Windung gebildet haben, in das nebenliegende Segment geführt. Die Aussparungen 23 erfüllen somit den Zweck, die Führung der Einzeldrähte 31a und 31b in das nebenliegende Segment zu ermöglichen. Das Segmenttrennelement 102 kann auf dem Ringkern 10 aufgeklebt oder nur aufgesteckt sein. Die Fixierung des Segmenttrennelements 102 an den Ringkern 10 kann auch nur durch die Wicklung selbst erfolgen, wobei die Windungen der Einzeldrähte 31a und 31b das Segmenttrennelement 102 am Ringkern 10 festdrücken.

Durch die gemeinsame Bewicklung der Einzeldrähte gibt es in jedem Segment eine Vielzahl elektrisch leitender Kontaktflächen zwischen den Einzeldrähten, weshalb die Einzeldrähte wie ein dicker Draht wirken. Um eine noch bessere Kontaktierung der Einzeldrähte zu erlangen, kann man diese zusätzlich innerhalb der Wicklung miteinander verlöten. Dies ist allerdings nicht zwingend notwendig. Außerdem können die Einzeldrähte miteinander verdrillt werden, um eine gute Kontaktierung der unisolierten Einzeldrähte zu gewährleisten. Die Einzeldrähte besitzen damit im Hochfrequenzbereich nahezu die gleichen Eigenschaften wie ein dickerer einzelner Draht. Würde man hingegen zwei oder mehrere elektrisch isolierte Einzeldrähte verwenden, würde dies zu nachteilhaften kapazitiven Effekten zwischen den einzelnen Drähten und zu einer verringerten Dämpfung im Hochfrequenzbereich führen. Durch die Verwendung mehrerer Einzeldrähte verringern sich weiterhin die auf das Kerngehäuse wirkenden Kräfte beim Wickeln. Damit vereint man die vorteilhaften Eigenschaften, dass die Wicklung im Hochfrequenzbereich wie ein einzelner Draht wirkt und dass die durch das Wickeln auftretenden Kräfte deutlich reduziert werden. Der durch die Einzeldrähte resultierende Drahtquerschnitt kann beliebig groß sein, und wird erst durch den Innendurchmesser des Ringkerns und die Anzahl der Windungen begrenzt.

Je dünner die verwendeten Drähte sind und je mehr Einzeldrähte verwendet werden, desto mehr verschlechtert sich der Füllfaktor, d.h. die Ausnutzung des zur Verfügung stehenden Wickelraums und damit der zu erreichende Querschnitt verringern sich. Die Verwendung beliebig dünner Drähte ist daher nicht vorteilhaft. Durch den erfindungsgemäßen Aufbau können einige wenige, dickere Drähte verwendet werden, um einen möglichst großen Füllfaktor zu erreichen, es gibt geringe negative Hochfrequenzeigenschaften, und die durch die Wicklung verursachten Kräfte auf den Ringkern werden deutlich reduziert.

Durch die Verwendung von Einzeldrähten ohne isolierende Beschichtung muss die elektrische Isolierung der Einzeldrähte zwischen den einzelnen Windungen auf eine andere Art erfolgen. Dies ist die primäre Funktion der isolierenden Trennstege 21, welche verhindern, dass es zwischen zwei benachbarten Windungen zum Kontakt der Einzeldrähte und damit zum Windungsschluss kommt. Üblicherweise wird als Material für die Einzeldrähte Kupfer verwendet. Die Einzeldrähte können über 1 mm Durchmesser besitzen. Um dauerhaft guten Kontakt der Einzeldrähte untereinander zu gewährleisten, können die Einzeldrähte korrosionsbeständiger gemacht werden. Die Oberfläche der Einzeldrähte kann z.B. mit einer Schutzbeschichtung bzw. eine galvanisch oder feuerverzinnten Schicht aus einem wenig zur Oxidation neigenden Metall versehen werden, z. B. Zinn. Es ist auch die Verwendung edlerer Metalle wie Silber, Gold oder Palladium möglich. Es ist wichtig, dass die Beschichtung elektrisch leitfähig ist, da ansonsten keine elektrische Kontaktierung der Einzeldrähte untereinander innerhalb eines Segments stattfindet.

Fig. 3 zeigt ein Beispiel eines einzelnen Segmenttrennelements 102 in Schrägansicht. Ein solches ist in Fig. 1 auf den Ringkern 10 angeordnet. Das Segmenttrennelement 102 umfasst zwei Trennstege 21a und 21b mit Aussparungen 23 und zwei Trägerplatten 22a und 22b. Es kann allerdings wie z. B. in Fig. 2 ein Segmenttrennelement auch aus mehr als zwei Trennstegen 21 mit entsprechenden Verbindungsplatten 22 bestehen. In dem dargestellten Beispiel weist das Segmenttrennelement 102 zwei Trennstege 21a und 21b auf, die durch die Trägerplatte 22a verbunden sind. Die Trägerplatte 22b kann als Verlängerung der Trägerplatte 22a auf der anderen Seite des Trennstegs 21b gesehen werden, sodass sich Trennsteg 21b zwischen Trägerplatte 22a und Trägerplatte 22b befindet. Die beiden Trägerplatten 22a und 22b haben die gleichen räumlichen Abmessungen und können auch als Teile einer Trägerplatte gesehen werden.

Fig. 4 zeigt einen unbewickelten Drosselkörper 104 in Schrägansicht, wobei zwei Segmenttrennelemente 102a und 102b nebeneinander auf den Ringkern 10 angeordnet sind. Das Beispiel aus Fig. 4 unterscheidet sich von nur von Fig. 1 lediglich dadurch, dass der Drosselkörper 104 ein zweites Segmenttrennelement 102 aufweist. Die beiden Segmenttrennelemente 102a und 102c entsprechen jeweils dem in Fig. 3 beschriebenen Segmenttrennelement 102. Die beiden Segmenttrennelemente 102a und 102c sind nebeneinander auf dem Ringkern 10 so positioniert, dass die Trägerplatte 22b des Segmenttrennelements 102a mit dem Trennsteg 21c des Segmenttrennelements 102c eine formschlüssige Verbindung bildet. Da die Segmenttrennelemente 102a und 102c eine gleiche Baugröße besitzen, sind die Segmente zwischen den Trennstegen 21 immer gleich groß. Man könnte weitere Segmenttrennelemente 102 auf den Drosselkörper 104 aufbringen, sodass dieser komplett durch die Segmenttrennelemente 102 in gleich große Segmente untergliedert ist. Die Segmenttrennelemente 102a und 102c können wie bereits erwähnt auch integraler Bestandteil des Kerngehäuses 11 sein. Die Trägerplatten 22 werden dann durch die Wand des Kerngehäuses 11 gebildet.

Segmenttrennelemente können entsprechend ihrer gewünschten Anwendung gefertigt werden, z.B. mit unterschiedlichen Abständen zwischen ihren Trennstegen, also größeren oder kleineren Segmenten. Des Weiteren kann die Höhe der Trennstege variiert werden, um unterschiedliche Wickelhöhen zu ermöglichen. Durch die Möglichkeit, Segmenttrennelemente auf das Kerngehäuse 11 aufstecken zu können, können bereits vorhandene Ringkern-Gehäuse ohne Modifikation mit diesen bestückt werden. Durch unterschiedliche Segmenttrennelemente können verschiedene Wicklungen hergestellt werden, welche sich z.B. in der Anzahl der Windungen oder dem Querschnitt der Windung unterscheiden. Je nach Anwendung können die Segmente eines Ringkerns verschiedenen Anforderungen angepasst werden, um anschließend entsprechend bewickelt zu werden.

Fig. 5 zeigt ein klappbares Segmenttrennelement 105 in Draufsicht. Das klappbare Segmenttrennelement 105 besteht aus zwei oder mehr Segmenttrennelementen 102, wie sie z.B. in der Fig. 3 beschrieben sind. Die Anordnung der beiden Segmenttrennelemente 102a und 102c relativ zueinander ist analog zu Fig. 4, wobei der Ringkern in Fig. 5 nicht dargestellt ist. Die beiden Segmenttrennelemente 102a und 102c sind über ein Filmscharnier 24 (nicht detailliert dargestellt) verbunden. Dabei ist das Filmscharnier mit radial innenliegenden Punkten des Trennstegs 21c und der Trägerplatte 22b befestigt. Beim Zusammenklappen des Filmscharniers 24 öffnet sich ein Winkel θ zwischen dem Trennsteg 21c und der Trägerplatte 22b.

Das klappbare Segmenttrennelement 105 kann an einen Ringkerngehäuse 11 montiert werden, wobei der Innenradius des Ringkerngehäuses 11 etwas größer als der Krümmungsradius der Trägerplatten 22 ist. Dafür wird das klappbare Segmenttrennelement 105 im zusammengeklappten Zustand in das Innenloch des Ringkern 10 eingesteckt, und anschließend aufgeklappt, um es an dem Ringkerngehäuse 11 zu montieren, sodass die Trägerplatte 22 an der Mantelfläche des Kerngehäuses anliegt (und ggf. an diesem einrastet). Dies ist bei Ringkernen mit großer Wickelhöhe, d.h. einer großen Differenz von Innen- zu Außendurchmesser von Vorteil. Es können selbstverständlich auch andere Scharniere wie z.B. ein Klappscharnier oder andere flexible Elemente verwendet werden, um das Segmenttrennelement 105 zusammenklappbar zu machen.

Im folgenden werden einige der hier beschriebenen Ausführungsbeispiele zusammengefasst. Es versteht sich, dass die folgende keine vollständige, sondern lediglich eine exemplarische Auflistung darstellt. Die Bezugszeichen in klammern beziehen sich auf Fig. 1 bis 5.

Beispiel 1: Ein induktives Bauelement, das folgendes aufweist:
einen ringförmigen Magnetkern (10), der in einem Kerngehäuse (11) aus Kunststoff angeordnet ist;
elektrisch isolierende Trennstege (21), die an dem Kerngehäuse (11) angeordnet sind und von diesem abstehen und die einen Bereich entlang des Ringkerns (10) in mehrere Segmente unterteilen, wobei jeder Trennsteg (21) eine Aussparung (23) aufweist;
eine aus mehreren nicht isolierten Einzeldrähten (31a, 31b) gebildete Wicklung mit mehreren Windungen, wobei die Einzeldrähte (31a, 31b) zusammen so um das Kerngehäuse (11) gewickelt sind, dass in jedem Segment eine Windung angeordnet ist und die Einzeldrähte (31a, 31b) nach jeder Windung durch die Aussparung (23) in einem der Trennstege (21) in ein benachbartes Segment geführt werden.

Beispiel 2: Das induktive Bauelement gemäß Beispiel 1,
wobei mindestens zwei über eine Trägerplatte (22) miteinander verbundene Trennstege (21) ein Segmenttrennelement (102, 105) bilden, das an dem Kerngehäuse (11) angeordnet ist.

Beispiel 3: Das induktive Bauelement gemäß Beispiel 1 oder 2, wobei die Einzeldrähte (31a, 31b) mit einem korrosionsbeständigen elektrisch leitfähigen Material beschichtet sind.

Beispiel 4: Das induktive Bauelement gemäß Beispiel 1 oder 2, wobei die Einzeldrähte (31a, 31b) aus Kupfer bestehen und mit Zinn beschichtet sind.

Beispiel 5: Das induktive Bauelement gemäß Beispiel 1 oder 2, wobei die Einzeldrähte (31a, 31b) verdrillt sind.

Beispiel 6: Das induktive Bauelement nach einem der Beispiele 1 bis 5, wobei jeder Trennsteg (21) senkrecht vom Kerngehäuse (11) absteht, insbesondere in beide axiale Richtungen und nach innen in radialer Richtung.

Beispiel 7: Das induktive Bauelement nach einem der Beispiele 1 bis 6, wobei die Einzeldrähte (31a, 31b) zumindest teilweise miteinander verlötet sind.

Beispiel 8: Das induktive Bauelement nach einem der Beispiele 1 bis 7, wobei die Trennstege (21) integrale Bestandteile des Kerngehäuses (11) sind.

Beispiel 9: Das induktive Bauelement nach einem der Beispiele 1 bis 7, wobei das mindestens eine Segmenttrennelement (102, 105) auf das Kerngehäuse (11) aufgesteckt ist.

Beispiel 10: Das induktive Bauelement nach einem der Beispiele 1 bis 7, wobei das mindestens eine Segmenttrennelement (102, 105) an das Kerngehäuse (11) angeklebt ist.

Beispiel 11: Das induktive Bauelement nach Beispiel 9 oder 10, wobei das mindestens eine Segmenttrennelement (102, 105) zusammenklappbar ist und insbesondere zwei über ein Scharnier miteinander verbundene Teile umfasst.

Beispiel 12: Das induktive Bauelement nach Beispiel 11, wobei das Segmenttrennelement (102, 105) entlang des Innenumfangs des Ringkerns (10) ausgeklappt angeordnet ist.

Beispiel 13: Das induktive Bauelement nach Beispiel 9 oder 12, wobei das mindestens eine Segmenttrennelement (102, 105) nur über die Einzeldrähte (31a, 31b) am Ringkern (10) fixiert ist.

Beispiel 14: Das induktive Bauelement nach einem der Beispiele 1 bis 13, wobei der Ringkern (10) ein Ringbandkern ist.

Beispiel 15: Das induktive Bauelement nach einem der Beispiele 1 bis 14, wobei der Magnetkern des Ringkerns (10) aus einer amorphen oder nanokristallinen Legierung besteht.

Beispiel 16: Das induktive Bauelement nach einem der Beispiele 1 bis 15, wobei der Innendurchmesser des Ringkerns (10) mindestens 5 mm beträgt.

Beispiel 17: Das induktive Bauelement nach einem der Beispiele 1 bis 16, wobei die Einzeldrähte (31a, 31b) einen Durchmesser von über 1 mm aufweisen.

Beispiel 18: Das induktive Bauelement nach einem der Beispiele 1 bis 17, wobei der Ringkern (10) eine magnetische Permeabilität größer 40000 besitzt.

Beispiel 19: Das induktive Bauelement nach einem der Beispiele 1 bis 18, wobei die Enden der Leitungsdrähte verdrillt sind, sodass die Enden der Leitungsdrähte Einzelkontakte bilden.

## Patentansprüche

1. Ein induktives Bauelement, das folgendes aufweist:
einen ringförmigen Magnetkern (10), der in einem Kerngehäuse (11) aus Kunststoff angeordnet ist;
elektrisch isolierende Trennstege (21), die an dem Kerngehäuse (11) angeordnet sind und von diesem abstehen und die einen Bereich entlang des Ringkerns (10) in mehrere Segmente unterteilen, wobei jeder Trennsteg (21) eine Aussparung (23) aufweist;
eine aus mehreren nicht isolierten Einzeldrähten (31a, 31b) gebildete Wicklung mit mehreren Windungen, wobei die Einzeldrähte (31a, 31b) zusammen so um das Kerngehäuse (11) gewickelt sind, dass in jedem Segment eine Windung angeordnet ist und die Einzeldrähte (31a, 31b) nach jeder Windung durch die Aussparung (23) in einem der Trennstege (21) in ein benachbartes Segment geführt werden.

2. Das induktive Bauelement gemäß Anspruch 1,
wobei mindestens zwei über eine Trägerplatte (22) miteinander verbundene Trennstege (21) ein Segmenttrennelement (102, 105) bilden, das an dem Kerngehäuse (11) angeordnet ist.

3. Das induktive Bauelement gemäß Anspruch 1 oder 2, wobei die Einzeldrähte (31a, 31b) mit einem korrosionsbeständigen elektrisch leitfähigen Material beschichtet sind.

4. Das induktive Bauelement gemäß Anspruch 1 oder 2, wobei die Einzeldrähte (31a, 31b) aus Kupfer bestehen und mit Zinn beschichtet sind.

5. Das induktive Bauelement gemäß Anspruch 1 oder 2, wobei die Einzeldrähte (31a, 31b) verdrillt sind.

6. Das induktive Bauelement nach Anspruch 1 bis 5, wobei jeder Trennsteg (21) senkrecht vom Kerngehäuse (11) absteht.

7. Das induktive Bauelement nach Anspruch 6, wobei jeder Trennsteg (21) in beide axiale Richtungen und nach innen in radialer Richtung absteht.

8. Das induktive Bauelement nach Anspruch 1 bis 7, wobei die Einzeldrähte (31a, 31b) zumindest teilweise miteinander verlötet sind.

9. Das induktive Bauelement nach Anspruch 1 bis 8, wobei die Trennstege (21) integrale Bestandteile des Kerngehäuses (11) sind.

10. Das induktive Bauelement nach Anspruch 1 bis 8, wobei das mindestens eine Segmenttrennelement (102, 105) auf das Kerngehäuse (11) aufgesteckt ist.

11. Das induktive Bauelement nach Anspruch 1 bis 8, wobei das mindestens eine Segmenttrennelement (102, 105) an das Kerngehäuse (11) angeklebt ist.

12. Das induktive Bauelement nach Anspruch 10 oder 11, wobei das mindestens eine Segmenttrennelement (102, 105) zusammenklappbar ist.

13. Das induktive Bauelement nach Anspruch 12, wobei das mindestens eine Segmenttrennelement (102, 105) zwei über ein Scharnier miteinander verbundene Teile umfasst.

14. Das induktive Bauelement nach Anspruch 12 oder 13, wobei das Segmenttrennelement (102, 105) entlang des Innenumfangs des Ringkerns (10) ausgeklappt angeordnet ist.

15. Das induktive Bauelement nach Anspruch 8 oder 14, wobei das mindestens eine Segmenttrennelement (102, 105) nur über die Einzeldrähte (31a, 31b) am Ringkern (10) fixiert ist.
